# EUROPÄISCHE PATENTSCHRIFT

(11) **EP 3 283 204 B1**
(45) Veröffentlichungstag und Bekanntmachung des Hinweises auf die Patenterteilung: **23.12.2020**
(21) Anmeldenummer: 16714306.4
(22) Anmeldetag: 22.03.2016
(51) Int. Cl.: B01F 7/00, B02C 13/20, B02C 17/16

(54) **VORRICHTUNG UND VERFAHREN ZUM MISCHEN, INSBESONDERE ZUM DISPERGIEREN**
METHOD AND DEVICE FOR MIXING, IN PARTICULAR FOR DISPERSION
DISPOSITIF ET PROCÉDÉ DE MÉLANGE, EN PARTICULIER DE DISPERSION

(30) Priorität: 17.04.2015 EP 15164059
(43) Veröffentlichungstag der Anmeldung: 21.02.2018
(73) Patentinhaber: Bühler AG, 9240 Uzwil (CH)
(72) Erfinder: NATER, Eduard, 9526 Zuckenriet (CH); STURM, Achim Philipp, 9244 Niederuzwil (CH)
(74) Vertreter: Hepp Wenger Ryffel AG
(86) Internationale Anmeldenummer: PCT/EP2016/056216
(87) Internationale Veröffentlichungsnummer: WO 2016/165917

(56) Entgegenhaltungen:
- EP-A1- 0 376 001
- EP-A1- 0 420 981
- JP-A- 2015 029 943
- US-A- 3 195 867
- US-A- 4 136 971

## Beschreibung

Die vorliegende Erfindung betrifft eine Vorrichtung und ein Verfahren zum Mischen, insbesondere Dispergieren gemäss dem Oberbegriff der unabhängigen Ansprüche.

In der Praxis, beispielsweise in der Farbenindustrie, wird häufig eine vorgegebene Menge Flüssigkeit mit einer vorgegebenen Menge eines pulverförmigen Feststoffs, in der Regel Pigment, vorgemischt. Derartige Gemische werden anschliessend in Rührwerksmühlen nötigenfalls noch weiter gemahlen und dispergiert. Beispielhafte industrielle Anwendungen sind die Herstellung von Farben und Lacken oder Ähnlichem.

Unter Mischen wird vorliegend das derartige Vereinigen von Stoffen oder Stoffströmen verstanden, das eine möglichst gleichmässige Zusammensetzung erreicht wird; im Rahmen der Erfindung dient das Mischen insbesondere der Herstellung von Dispersionen, also dem Dispergieren. Unter einer Dispersion wird hierbei ein heterogenes Gemisch aus mindestens zwei Stoffen verstanden, die sich nicht oder kaum ineinander lösen oder chemisch miteinander verbinden. Beim Vorgang des Dispergierens wird ein Stoff (disperse Phase) möglichst fein in einen anderen Stoff (Dispersionsmittel bzw. kontinuierliche Phase) verteilt, gegebenenfalls unter Verwendung von Mahlhilfskörpern; in Rührwerksmühlen werden beispielsweise häufig kugelförmige Mahlhilfskörper eingesetzt. Die vorliegende Erfindung betrifft vor allem (die Herstellung von) Suspensionen - also Dispersionen, bei welchen eine Flüssigkeit die kontinuierliche Phase und ein Feststoff die disperse Phase bildet. Neben der gleichmässigen Verteilung der disperse Phase in der kontinuierlichen Phase wird unter der Dispergierung auch die Benetzung des zu dispergierenden Stoffes (und gegebenenfalls die anschliessende Stabilisierung) verstanden. Bei der Zerkleinerung kann es sich typischerweise um die Auflösung von Agglomeraten in Primärteilchen handeln. Auch Aggregate bzw. Assoziate(wenn eine Zusammenlagerung durch van-der-Wals-Kräfte oder stärkere chemische Bildungsarten bewirkt ist) können jedoch beim Dispergieren in Primärteilchen zerkleinert werden. Während die Auflösung von Agglomeraten auch in Vorrichtungen ohne Mahlhilfskörper wie in einem Disperser oder Dissolver gelingen kann, werden zur Zerkleinerung von Aggregaten oder Kristallen Vorrichtungen mit Mahlhilfskörper benötigt, wie beispielsweise eine Rührwerksmühle mit kugelförmigen Mahlhilfskörpern. Unter Aggregaten im weiteren Sinne können hierbei auch grössere kristalline oder amorphe Strukturen verstanden werden. Im Falle der Zerkleinerung von Aggregaten, kristallinen oder amorphen Strukturen wird von Echtzerkleinerung gesprochen.

Gattungsgemässe Vorrichtung zum Mischen von zwei Stoffen, insbesondere von einer Flüssigkeit und einem Feststoff wie beispielsweise einem Pulver, weisen in üblicher Weise ein Gehäuse sowie ein sich darin drehenden Rotor auf. Mittels mindestens einer Zuführleitung werden die Stoffe in das Gehäuse eingeleitet. Während eines Betriebs der Vorrichtung werden die Stoffe mittels des Rotors vermischt und anschliessend aus dem Gehäuse ausgeleitet.

Eine Vorrichtung zum Dispergieren sowie ein dazugehöriges Verfahren sind in US 6,029,853 beschrieben. Die Vorrichtung zum Dispergieren umfasst eine Kammer zum Dispergieren, mindestens eine Rührscheibe, einen Einlass, durch den die Flüssigkeit mit dem zu behandelnden Material sowie das Dispersionsmedium durch die Drehung der Rührscheibe eingesaugt werden, ein Auslass sowie eine Trennvorrichtung. Die Trennvorrichtung ist am Auslass angeordnet. Mittels der Trennvorrichtung werden die Mahlhilfskörper von der Dispersion getrennt. Zusätzlich kann die Trennvorrichtung die Dispersion durch den Auslass auslassen, wobei die Mahlhilfskörper zurück gehalten werden, wie beschrieben.

Die DE 10 2010 053 484 offenbart eine Rührwerkskugelmühle mit einer Trenneinrichtung für Mahlhilfskörper, wobei die Trenneinrichtung um eine Rotationsachse angeordnet ist. Die Trenneinrichtung besteht aus zwei Komponenten wobei eine Komponente mindestens eine Trenneinrichtung und eine zweite Komponente ein dynamisches Element zum Erzeugen eines Materialstromes ist. Die Vorrichtung umfasst einen sehr kleinen dynamischen Spalt als Trennvorrichtung, sodass die Fördermenge reduziert ist.

Die DE 1 507 493 offenbart eine Rührwerkskugelmühle mit scheibenförmigen Rührwerkzeugen in einem zylinderförmigen Gehäuse wobei oberhalb des Rotors eine oder zwei Scheiben angebracht sind, die mit Statorelementen dynamische Spalte ergeben. Auch hier ist die Fördermenge durch die geringe Anzahl von Austrittsspalten sehr begrenzt. Weiterhin ist die Möglichkeit zum Austritt des Gemisches aus der Vorrichtung nur sehr lokal möglich.

Die DE 35 21 668 offenbart eine Rührwerksmühle, in der die Trennvorrichtung zum Abtrennen der Mahlkörper aus einem Sieb besteht. Ein derartiges Sieb kann leicht verstopfen und erhöht somit die Wartungshäufigkeit der Vorrichtung.

Die Druckschrift EP0376001 A1 offenbart eine Rührwerksmühle mit Trennvorrichtung und rotierendem Käfig. Die Durchsatzleistung wird gesteigert, indem die Trennvorrichtung eine Wirksame Fläche hat, deren Grösse mindestens 20% der den Mahlraum begrenzenden Innenfläche des Mahlbehälters beträgt. Die Mahlvorrichtung wird schnell durchströmt und das Mahlgut muss sehr häufig durch die Vorrichtung geführt werden, um eine ausreichende Zerkleinerungsleistung zu erzielen.

Die Druckschrift US 4,136,971 offenbart eine Vorrichtung zum Erzeugen von akustischen Oszillationen in einer Flüssigkeit. Die Flüssigkeit durchströmt dazu Öffnungen in den Peripherien eines Rotors und eines Stators. Die Öffnungen werden in regelmässigen Zeitabständen in Deckung gebracht, wobei die Anzahl der Öffnungen im Rotor eine vielfaches der Anzahl der Öffnungen im Stator ist.

Die Druckschrift US 3,195,867 offenbart eine Vorrichtung zum Homogenisieren von Flüssigkeiten mit einen ringförmigen Stator, der spiralförmig angeordnete kreisförmigen Öffnungen aufweist, und einen sich um den Stator drehenden Rotor, der zwei Gruppen von sich axial erstreckende Öffnungen aufweist. Die Form der Öffnungen soll für einen Umwälzeffekt sorgen.

Die Druckschrift EP 0 420 981 A1 offenbart eine Vorrichtung zum Erzeugen von akustischen Schwingungen in einer Flüssigkeit. Die Vorrichtung umfasst einen Rotor und einen darin angeordneten Stator, die jeweils durchgehende Kanäle aufweisen. Mindestens ein Kanal des Rotors fällt mit einem Kanal des Stators zusammen.

JP 2015 029943 offenbart einen mehrstufigen Spaltabscheider, der einen mit Öffnungen versehenen Rotor und einen mit Öffnungen versehenen Stator umfasst, wobei der Rotor drehbar innerhalb des zylindrischen Stators angeordnet ist. Der Spaltabscheider ist so in einem Behälter angeordnet, dass das zu bearbeitende Material in dem Behälter unterhalb vom Abscheider von einem Rührelement gerührt wird und durch den Spaltabscheider aus dem Behälter abgeführt wird.

Es ist daher Aufgabe der vorliegenden Erfindung, die Nachteile des Standes der Technik zu vermeiden und insbesondere eine Vorrichtung und ein Verfahren zum Mischen, Dispergieren und insbesondere zur Abtrennung von Mahlhilfskörpern, zu schaffen, welche einen hohen Durchsatz an Material und gleichzeitig die Wahrscheinlichkeit einer Verstopfung oder Zusetzung eines Durchflusses verringert.
Die Aufgabe wird gelöst durch eine Vorrichtung und ein Verfahren zum Mischen gemäss dem kennzeichnenden Teil der unabhängigen Ansprüche.

Die Aufgabe wird durch eine Vorrichtung gemäß Anspruch 1 gelöst.

Die Öffnungen des ersten spaltbildenden Elementes und die Öffnungen des zweiten spaltbildenden Elementes sind derart angeordnet, dass ein Gemisch aus den zugeführten Stoffen durch die Öffnungen in den beiden spaltbildenden Elementen vom ersten in den zweiten Prozessbereich leitbar ist.
Eine derartige Vorrichtung führt zu einem hohen Durchsatz ohne dass die Gefahr einer Verstopfung besteht.
Die spaltbildenden Elemente müssen relativ zueinander drehbar sein, sodass auch beide Elemente drehbar ausgebildet sein können. In diesem Fall müssen die Drehgeschwindigkeiten und/oder die Drehrichtung sich unterscheiden.

Die Öffnungen in den spaltbildenden Elementen sind derart angeordnet, dass sich die Öffnungen nicht überlappen und ein Materialübertritt von den Öffnungen des ersten spaltbildenden Elementes zu den Öffnungen des zweiten spaltbildenden Elementes nur durch einen Spalt zwischen den Öffnungen möglich ist. Nach dem Passieren des Spaltes sollen die Öffnungen einen grossen Materialfluss ermöglichen und daher einen im Vergleich zum Spalt grossen Öffnungsdurchmesser/Öffnungsquerschnitt aufweisen. Der erfindungsgemässe Spalt ist zwischen den beiden spaltbildenden Elementen ausgebildet. Die kleinste Ausdehnung der Öffnungen in dem ersten spaltbildenden Element ist bevorzugt mindestens 3 mal so gross wie die grösste Ausdehnung des Spaltes zwischen den beiden spaltbildenden Elementen. Bevorzugt ist ausserdem auch die kleinste Ausdehnung der Öffnungen in dem zweiten spaltbildenden Element mindestens 3 mal so gross wie die grösste Ausdehnung des Spaltes zwischen den beiden spaltbildenden Elementen. Für eine Ausführungsform bei der das zweite spaltbildende Element Ringspalte umfasst, müssen die Ausdehnungen der Ringspalte selbstverständlich im Wesentlichen der Ausdehnung des Spaltes zwischen den spaltbildenden Elementen entsprechen oder kleiner als der Spalt zwischen den spaltbildenden Elementen sein. In einer Ausführungsform mit Ringspalten eines spaltbildenden Elementes wird ein hoher Durchfluss durch eine hohe Anzahl an Ringspalten erzielt. Der erfindungsgemässe Spalt zwischen dem ersten spaltbildenden Element und dem zweiten spaltbildenden Element weist eine Trennfunktion auf. Durch die Ausdehnung des Spaltes wird verhindert, dass Teilchen, die grösser sind als der Spalt, in den zweiten Prozessbereich gelangen.

Zwischen dem Gehäuse und dem ersten spaltbildenden Element kann zumindest ein, bevorzugt zwei, bevorzugt dynamische, Spalte gebildet sein.

Somit wird ein Durchtritt von zu grossen Elementen auch zwischen Gehäuse und erstem spaltbildendem Element verhindert. Trotzdem sind keine weiteren Trenneinrichtungen notwendig.

Das erste spaltbildende Element kann das zweite spaltbildende Element umgeben und zwischen beiden Elementen kann ein Spalt von maximal 3 mm, bevorzugt 1,0 mm und insbesondere bevorzugt 0,5 mm ausgebildet sein. Der minimale Spalt hat eine Querausdehnung von 0,1mm.

Insbesondere ist zwischen den beiden spaltbildenden Elementen ein Spalt ausgebildet, dessen maximale Ausdehnung kleiner ist als das kleinste Element der Mahlkörper, die in die Vorrichtung einfüllbar sind oder eingefüllt sind. Bevorzugt ist der Spalt maximal halb so gross wie der Durchmesser des kleinesten Mahlkörpers.

Am ersten spaltbildenden Element und/oder am Gehäuse sind Mahlwerkzeuge angeordnet, die zum Vermischen oder zur Dispersion der eingeführten Stoffe im ersten Prozessbereich ausgebildet sind.
Derartige Mahlwerkzeuge können Stifte oder Scheiben oder andere bekannte Ausführungsformen von Mahlwerkzeugen sein.
Durch Mahlwerkzeuge wird die Effektivität der Dispergierung erhöht. Bevorzugt ist das erste spaltbildende Element als Rotor ausgebildet, sodass mit den Mahlwerkzeugen am Rotor die Bewegung von den zugeführten Stoffen und eventuell der Mahlkörper erzeugt wird und so eine Dispersion im ersten Prozessbereich erzielt wird. Das erste spaltbildende Element kann sich entlang einer Länge des ersten Prozessbereiches im Wesentlichen vollständig erstrecken.
Somit wird eine grosse Fläche mit Spalten versehen, die nicht zusetzen können und trotzdem einen grossen Durchfluss erzielen.
In den ersten Prozessbereich können Mahlkörper einfüllbar sein, deren Weiterleitung in den zweiten Prozessbereich durch Spalte, insbesondere dynamische Spalte, verhinderbar ist.
Die dynamischen Spalte können zwischen dem ersten spaltbildenden und dem zweiten spaltbildenden Element sowie zusätzlich zwischen dem ersten spaltbildenden Element und dem Gehäuse ausgebildet sein. Somit gelangt ausschliesslich fertig dispergiertes Material in den zweiten Prozessbereich und eine Verstopfung der Spalte ist durch die Bewegung an den Spalträndern nicht möglich.

Zwischen dem ersten und dem zweiten Prozessbereich ist bevorzugt keine statische Trennvorrichtung ausgebildet.

Somit kann die statische Trennvorrichtung nicht verstopfen. Eine statische Trennvorrichtung ist eine Trennvorrichtung, bei der sich die Ränder der Öffnungen, durch die das Gemisch hindurchtritt, nicht bewegen. Statische Trennvorrichtungen sind somit insbesondere fest montierte Siebe.

Alternativ, kann das zweite spaltbildende Element als statische Trennvorrichtung ausgebildet sein, wobei bevorzugt die Öffnungen in der statischen Trennvorrichtung kleiner sind als der minimale Durchmesser der Mahlkörper. Insbesondere bevorzugt sind die Öffnungen in der statischen Trennvorrichtung durch Ringspalte gebildet.

Eine derartige statische Trennvorrichtung hält Mahlkörper sowie zu grosse Partikel zuverlässig von dem zweiten Prozessbereich ab.

Beide spaltbildenden Elemente können zylindrisch oder konisch ausgebildet sein.

Somit lässt sich eine grosse Fläche zum Übertritt vom ersten in den zweiten Prozessbereich und gleichzeitig eine hohe rotatorische Energie erzielen.

Alternativ wäre eine Ausbildung der spaltbildenden Elemente als Kreisscheiben denkbar, die zwischen dem ersten und dem zweiten Prozessbereich angeordnet sind.

Der Spalt zwischen dem ersten spaltbildenden Element und dem zweiten spaltbildenden Element kann eine Längsausdehnung aufweisen, die parallel zur Rotationsachse ausgebildet ist. Für den Fall von kreisscheibenförmigen spaltbildenden Elementen kann der Spalt im Wesentlichen senkrecht zur Rotationsachse ausgebildet sein. Für den Fall von konischen spaltbildenden Elementen kann der Spalt in einem Winkel von 1° bis 89° zur Rotationsachse ausgebildet sein.
Somit lässt sich eine zuverlässige Abtrennung der Malhilfskörper erreichen ohne dass Verstopfungen möglich sind.

Die Öffnungen der spaltbildenden Elemente erstrecken sich auf einer Länge von mindestens 50%, bevorzugt 60% insbesondere bevorzugt 70% der Länge des ersten spaltbildenden Elementes im ersten Prozessbereich.
Somit lässt sich ein hoher Durchsatz erreichen.
Die relativen Angaben beziehen sich hierbei nicht auf die Ausdehnung der Öffnungen, sondern auf den Bereich, der mit Öffnungen versehen ist.
Des Weiteren können zwei oder mehr Bohrungen am Umfang des zweiten spaltbildenden Elementes durch eine Nut, bevorzugt eine gefräste Nut, miteinander verbunden sein. Selbstverständlich darf die Nut sich nicht mit den Öffnungen im ersten spaltbildenden Element überlappen. Somit lässt sich ein grosses Abflussvolumen schaffen und das Gemisch wird schnell in den zweiten Prozessbereich abgeführt.
Das Gehäuse der Vorrichtung kann weiterhin ein Pumpengehäuse umfassen oder mit einem Pumpengehäuse verbunden sein, welches eine Pumpe auf dem Gehäuse der Vorrichtung ausbildet. Pumpengehäuse und Gehäuse der Vorrichtung können einstückig oder mehrstückig ausgebildet sein. Bei mehrstückiger Ausbildung ist das Pumpengehäuse bevorzugt auf dem Gehäuse der Vorrichtung angeflanscht.
Im Pumpengehäuse ist eine Pumpe angeordnet.
Somit ist die benötigte Pumpe direkt mit der Vorrichtung zum Mischen verbunden und es ist nur eine Steuerung sowie weniger externe Leitungen notwendig.
Zum Antrieb der Pumpe kann die gleiche Welle verwendet werden, wie zum Antrieb des sich bewegenden spaltbildenden Elementes und/oder der Mahlwerkzeuge.
Dies führt zu weniger Einzelteilen und dadurch zu weniger Komplexität.
Das Pumpengehäuse umfasst einen Pumpeneinlass und einen Pumpenauslass.
Bei der Pumpe kann es sich um eine Kreiselpumpe, eine Flüssigkeitsringpumpe, eine Seitenkanalpumpe oder eine Verdrängerpumpe, wie beispielsweise eine Impellerpumpe handeln.

Die Aufgabe wird weiterhin durch ein Verfahren gemäß Anspruch 10 gelöst.

Mit einem derartigen Verfahren lassen sich grössere Mengen von Stoffen mischen, insbesondere dispergieren, insbesondere bevorzugt vordispergieren, ohne dass Stoffe die Trennvorrichtungen verstopfen und eine Wartung der Vorrichtung notwendig wird.
Das Gemisch kann weiterhin zusätzlich durch einen oder mehrere dynamische Spalte zwischen dem ersten spaltbildenden Element und einem Gehäuse der Vorrichtung geleitet werden.
Somit ist auch zwischen Gehäuse und Vorrichtung eine dynamische Trenneinrichtung vorgesehen, die nicht verstopft und gleichzeitig die Bauart der Vorrichtung vereinfacht.
Die Dispergierung im ersten Prozessbereich kann durch Mahlkörper und/oder Mahlwerkzeuge erzielt werden.
Mahlwerkzeuge können Scheiben oder Stifte oder ähnliche Mahlwerkzeuge sein, die bereits aus dem Stand der Technik bekannt sind. Mahlkörper sind harte, runde oder elliptische Körper, die zur Dispergierung des Materials beitragen. Die Mahlkörper sind auf dem gewünschten Dispersionsgrad angepasst und können auch je nach eingeführtem Stoff eine andere Grösse aufweisen. Die Mahlkörper werden durch den Spalt/die Spalte zwischen den spaltbildenden Elementen und/oder dem Gehäuse aufgehalten.

Die Dispergierung kann durch Mahlkörper erzielt werden, die eine mindestens 1,5-mal bevorzugt 3-mal insbesondere 10-mal grösseren Durchmesser aufweisen als der grösste Spalt als Querausdehnung aufweist.

Somit können die Mahlkörper nicht durch den Spalt gelangen und der Spalt dient als dynamische Trennvorrichtung.

Das Gemisch kann durch mindestens 4, bevorzugt 20, insbesondere bevorzugt 100, Öffnungen in dem ersten spaltbildenden Element geleitet werden.
Das Gemisch kann weiterhin durch mindestens 4, bevorzugt mindestens 50, insbesondere bevorzugt min. 200 Öffnungen im zweiten spaltbildenden Element geleitet werden.
Somit lässt sich durch die Anzahl der Öffnungen ein optimierter Durchsatz an Gemisch erzielen. Die Öffnungen im zweiten spaltbildenden Element können zumindest teilweise durch Bohrungen gebildet sein.

Des Weiteren können zwei oder mehr Bohrungen am Umfang durch eine Nut, bevorzugt eine gefräste Nut miteinander verbunden sein. Selbstverständlich darf die Nut sich nicht mit den Öffnungen im ersten spaltbildenden Element überlappen. Somit lässt sich ein grosses Abflussvolumen schaffen und das Gemisch wird schnell in den zweiten Prozessbereich abgeführt.

Die Erfindung wird im Folgenden anhand von Figuren näher erläutert. Hierbei zeigt
- Figur 1:: Einen Schnitt durch ein erstes und ein zweites spaltbildendes Element,
- Figur 2:: Eine Ansicht auf eine erste Ausführungsform gemäss Figur 1,
- Figur 3:: Eine Ansicht auf einen Schnitt durch eine erste Ausführungsform gemäss Figur 1,
- Figur 4:: Eine Ansicht auf eine zweite Ausführungsform eines ersten und zweiten spaltbildenden Elementes
- Figur 5:: Einen Schnitt durch eine zweite Ausführungsform gemäss Figur 4,
- Figur 6:: Eine schräge Ansicht auf eine zweite Ausführungsform gemäss Figur 4,
- Figur 7:: Eine Ansicht auf einen Schnitt einer zweiten Ausführungsform gemäss Figur 4,
- Figur 8:: Einen Schnitt durch eine dritte Ausführungsform eines ersten und zweiten spaltbildenden Elementes
- Figur 9:: Eine Ansicht auf eine dritte Ausführungsform gemäss Figur 8,
- Figur 10:: Eine Ansicht auf einen Schnitt einer dritten Ausführungsform gemäss Figur 8,
- Figur 11:: Einen Schnitt durch eine vierte Ausführungsform eines ersten und zweiten spaltbildenden Elementes
- Figur 12:: Eine Ansicht auf eine vierte Ausführungsform gemäss Figur 11,
- Figur 13:: Eine Ansicht auf einen Schnitt durch eine vierte Ausführungsform gemäss Figur 11,
- Figur 14:: Einen Schnitt durch eine Ausführungsform des ersten und zweiten spaltbildenden Elementes mit Förderelement,
- Figur 15:: Eine Ansicht einer Vorrichtung aus Figur 14,
- Figur 16:: Eine Ansicht auf einen Schnitt durch eine Vorrichtung aus Figur 14,
- Figur 17:: Einen Schnitt durch eine erste Ausführungsform eines ersten und zweiten spaltbildenden Elementes,
- Figur 18:: Ausschnitt aus Figur 17,
- Figur 19:: Einen Schnitt durch eine fünfte Ausführungsform eines ersten und zweiten spaltbildenden Elementes,
- Figur 20:: Eine Ansicht aus der Vorrichtung aus Figur 19,
- Figur 21:: Eine Ansicht auf einen Schnitt aus der Vorrichtung aus Figur 19,
- Figur 22:: Einen Schnitt aus einer sechsten Ausführungsform eines ersten und zweiten spaltbildenden Elementes,
- Figur 23:: Eine Ansicht einer Vorrichtung aus Figur 22,
- Figur 24:: Eine Ansicht auf einen Schnitt auf eine Vorrichtung aus Figur 22,
- Figur 25:: Einen Schnitt durch eine erfindungsgemässe Vorrichtung,
- Figur 26:: Eine Ansicht auf einen Schnitt aus Figur 25,
- Figur 27:: Eine zweite Ausführungsform einer erfindungsgemässen Vorrichtung,
- Figur 28:: Eine Ansicht auf einen Schnitt aus einer Vorrichtung aus Figur 27,
- Figur 29:: Einen Schnitt durch eine dritte Ausführungsform der erfindungsgemässen Vorrichtung,
- Figur 30:: Eine Ansicht auf einen Schnitt der Vorrichtung aus Figur 29,
- Figur 31:: Einen Schnitt durch eine dritte Ausführungsform der erfindungsgemässen Vorrichtung.

Die Figuren 1 bis 13 zeigen jeweils verschiedene Ansichten von verschiedenen Ausführungsformen der spaltbildenden Elemente 7, 9. Jede dieser Ausführungsformen kann in ein Gehäuse 2 einer Vorrichtung 1 eingebaut werden.

Die Figuren 1 bis 3 zeigen eine erste Ausführungsform der spaltbildenden Elemente 7, 9. Figur 1 zeigt hierbei einen Schnitt, Figur 2 eine Ansicht und Figur 3 eine Ansicht auf einen Schnitt. Das erste spaltbildende Element 7 ist zylindrisch ausgebildet und umgibt das zweite spaltbildende Element 9. Auch das zweite spaltbildende Element 9 ist zylindrisch ausgebildet. Das erste spaltbildende Element 7 umfasst Öffnungen 8, die rechteckig ausgebildet sind, wobei die Ecken der Öffnungen 8 abgerundet wurden. Das zweite spaltbildende Element 9 umfasst Öffnungen 10, die rund ausgebildet sind. Die Öffnungen 8 und die Öffnungen 10 überlappen sich nicht. Zwischen den Öffnungen 8 und den Öffnungen 10 sind Spalte 13 ausgebildet. Zumindest eines der beiden spaltbildenden Elemente 7, 9 ist drehbar um Rotationsachse 11 ausgebildet. Somit entstehen dynamische Spalte 13. Das erste spaltbildende Element 7 ist zum ersten Prozessbereich 4 hin gerichtet, während das zweite spaltbildende Element 9 zum zweiten Prozessbereich 5 hin gerichtet ist. Das zweite spaltbildende Element 9 umfasst weiterhin eine Verbindungsnut 29, die die Öffnungen 10 entlang des Umfangs des zweiten spaltbildenden Elementes verbindet. Somit wird ein verbesserter Abtransport des Gemisches nach Durchtritt durch den Spalt ermöglicht. Auch die Verbindungsnut 29 überlappt sich nicht mit den Öffnungen 8 des ersten spaltbildenden Elementes 7. Die Öffnungen 8 haben eine Ausdehnung von 15x30mm, die Öffnungen 10 haben einen Durchmesser von 12mm im Bereich der Bohrung. Weiterhin sind die Öffnungen 10 in Umfangsrichtung durch eine Nut verbunden, die eine Ausdehnung von 13mm aufweist. Die notwendige Ausdehnung der Öffnungen 8,10 beträgt mindestens drei Mal den grössten Durchmesser der verwendeten Mahlkörper, falls Mahlkörper verwendet werden.

Die Figuren 4 bis 7 zeigen eine zweite Ausführungsform der spaltbildenden Elemente 7, 9. Figur 4 zeigt hierbei eine Ansicht, Figur 5 einen Schnitt, Figur 6 eine schräge Ansicht und Figur 7 eine Ansicht auf einen Schnitt. Die beiden spaltbildenden Elemente 7 und 9 sind kreisscheibenförmig ausgebildet. Das erste spaltbildende Element 7 umfasst Öffnungen 8, die rund ausgebildet sind. Das zweite spaltbildende Element 9 umfasst Öffnungen 10 die ebenfalls rund ausgebildet sind. Die Öffnungen 8 überlappen sich nicht mit den Öffnungen 10. Somit entsteht ein Spalt 13 durch den das Gemisch vom ersten Prozessbereich 4 (nicht dargestellt) in den zweiten Prozessbereich 5 (nicht dargestellt) übertreten kann. Zumindest eines der spaltbildenden Elemente 7, 9 ist um Rotationsachse 11 drehbar ausgebildet.

Die Figuren 8 bis 10 zeigen eine dritte Ausführungsform der spaltbildenden Elemente 7, 9. Figur 8 zeigt hierbei einen Schnitt, Figur 9 eine Ansicht und Figur 10 eine Ansicht auf einen Schnitt. Das erste spaltbildende Element 7 ist zum ersten Prozessbereich 4 (nicht dargestellt) hin gerichtet und das zweite spaltbildende Element 9 ist zum zweiten Prozessbereich 5 hin gerichtet. Das erste spaltbildende Element 7 umfasst Öffnungen 8 die rund ausgebildet sind. Das erste spaltbildende Element 7 umgibt das zweite spaltbildende Element 9 vollständig, wobei beide spaltbildenden Elemente 7 und 9 rotationssymmetrisch, konisch ausgebildet sind. Das zweite spaltbildende Element 9 umfasst Öffnungen 10, die ebenfalls rund ausgebildet sind. Zumindest eines der spaltbildenden Elemente 7, 9 ist um Rotationsachse 11 drehbar ausgebildet. Die Öffnungen 8 und die Öffnungen 10 überlappen sich nicht, sondern bilden Spalte 13 (exemplarisch eingefügt) durch die das Gemisch von dem ersten Prozessbereich 4 (nicht dargestellt) in den zweiten Prozessbereich 5 fliessen kann.

Figuren 11 bis 13 zeigen eine weitere Ausführungsform der spaltbildenden Elemente 7, 9. Figur 11 zeigt hierbei einen Schnitt, Figur 12 eine Ansicht und Figur 13 einen Schnitt durch die Ebene B-B der Figur 11. Die Ausführungsform aus den Figuren 11 bis 13 entspricht im Wesentlichen der Ausführungsform aus den Figuren 1 bis 3 abgesehen von der Form und der Anzahl der Öffnungen 8.

Die Öffnungen 8 im ersten spaltbildenden Element 7 sind asymmetrisch geformt und umfassen abweichend von den Öffnungen 8 aus der Ausführungsform der Figuren 1 bis 3 eine Rampe 19. Die Rampe 19 dient als strömungsoptimierte Ausführungsform zur Mahlkörperabweisung bei Ausbildung des ersten spaltbildenden Elements 7 als Rotor. Die Anzahl der Öffnungen 8 beträgt jeweils acht Öffnungen 8 in Umfangsrichtung und vier in Längsrichtung, daher insgesamt 32 Öffnungen 8 im ersten spaltbildenden Element 7. Somit kann das Gemisch leichter in die Öffnungen 8 gelangen und ein höherer Durchfluss in den zweiten Prozessbereich 5 wird erzielt. Das erste spaltbildende Element 7 ist hierbei um Rotationsachse 11 drehbar ausgebildet. Die Rampe 19 hat hierbei eine Neigung (alpha) zur Tangente am Innendurchmesser des ersten spaltbildenden Elementes (7) von 10° bis 80°, bevorzugt 30°.

Die Figuren 14 bis 16 zeigen die Ausführungsform der spaltbildenden Elemente 7, 9 aus den Figuren 1 bis 3 mit Mahlwerkzeugen 14 und einem Förderelement 18. Figur 14 zeigt hierbei einen Schnitt, Figur 15 eine Ansicht und Figur 16 eine Ansicht auf einen Schnitt. Das erste spaltbildende Element 7 umfasst Öffnungen 8 und Mahlwerkzeuge 14. Das erste spaltbildende Element 7 ist als Rotor ausgebildet, sodass die Mahlwerkzeuge 14 zu einer Dispersion der Stoffe im ersten Prozessbereich 4 (nicht dargestellt) beitragen können. Das spaltbildende Element 9 umgibt den zweiten Prozessbereich 5. Das zweite spaltbildende Element 9 umfasst Öffnungen 10. Im zweiten Prozessbereich 5 ist ein Förderelement 18 angeordnet, welches um Rotationsachse 11, genau wie das erste spaltbildende Element 7, 3 drehbar ausgebildet ist. Das Förderelement fördert das Gemisch aus dem zweiten Prozessbereich 5 hinaus und sorgt somit für einen guten Durchsatz durch die Vorrichtung.

Figur 17 zeigt die Ausführungsform aus Figur 1 bis 3 mit den spaltbildenden Elementen 7, 9 und den Öffnungen 8, 10. Zumindest eines der spaltbildenden Elemente 7, 9 ist um Rotationsachse 11 drehbar ausgebildet.

Figur 18 zeigt einen Ausschnitt A aus Figur 17. Dargestellt ist das erste spaltbildende Element 7 mit dem zweiten spaltbildenden Element 9 und dem zwischen den spaltbildenden Elementen 7 und 9 gebildeten Spaltabschnitt 24. Der Spaltabschnitt 24 weist eine Längenausdehnung b und eine Querausdehnung a auf. Die Längenausdehnung b liegt in einem Bereich von 0.5 mal a bis 3 mal a. In diesem Fall beträgt die Länge b=2^{∗}a. Die Querausdehnung a des Spaltabschnitts 24 ist kleiner als der kleinste Mahlkörper, der in den ersten Prozessbereich 4 (nicht dargestellt) einfüllbar ist. Zur Anpassung der Querausdehnung a des Spaltes 24 kann das zweite spaltbildende Element 9 austauschbar gestaltet sein, sodass der Spalt 24 an die Mahlkörper 16 (nicht dargestellt) anpassbar ausgebildet ist, auch falls die Mahlkörper 16 in einem ersten Prozess eine andere Grösse aufweisen als in einem weiteren Prozess. Die Querausdehnung a des Spaltabschnittes 24 entspricht der Querausdehnung des Spaltes 13 (siehe Fig. 17).

Die Figuren 19 bis 21 zeigen eine weitere Ausführungsform der spaltbildenden Elemente 7, 9. Figur 19 zeigt hierbei einen Schnitt, Figur 20 eine Ansicht und Figur 21 eine Ansicht auf einen Schnitt. Das spaltbildende Element 7 ist analog zu dem spaltbildenden Element 7 aus den Figuren 1 bis 3 ausgebildet. Abweichend davon ist das zweite spaltbildende Element 9 derart ausgebildet, dass es eine Vielzahl von Ringspalten 20 umfasst. Die Ringspalte 20 sind derartig dimensioniert, dass nur ausreichend dispergiertes Material in den zweiten Prozessbereich 5 eintreten kann. Weiterhin können eventuell vorhandene Mahlkörper 16 (nicht dargestellt) aus dem ersten Prozessbereich 4 (nicht dargestellt) nicht durch die Ringspalte 20 hindurch treten. Zumindest eines der spaltbildenden Elemente 7, 9 ist drehbar um Rotationsachse 11 ausgebildet. Die Ringspalte 20 sind durch Stabilisierungsstege 25 stabilisiert.

Figuren 22 bis 24 zeigen eine weitere Ausführungsform des zweiten spaltbildenden Elementes 9. Das erste spaltbildende Element 7 entspricht dem ersten spaltbildenden Element aus den Figuren 1 bis 3. Figur 22 zeigt hierbei einen Schnitt, Figur 23 eine Ansicht und Figur 24 eine Ansicht auf einen Schnitt. Das erste spaltbildende Element 7 umfasst Öffnungen 8 die analog zu den Figuren 1 bis 3 ausgebildet sind. Das zweite spaltbildende Element 9 umfasst Öffnungen 10 und zusätzlich Ringspalte 20. Die Ringspalte 20 sind derart angeordnet, dass sie sich mit den Öffnungen 8 im ersten spaltbildenden Element 7 überlappen. Durch die Ringspalte 20 kann ausschliesslich bereits dispergiertes Gemisch hindurch treten und grössere Teilchen werden abgehalten. Somit ermöglicht diese Ausführungsform einen grösseren Durchtritt, da durch die Ringspalte ein grösseres Durchtrittsvolumen ermöglicht wird

Die Figuren 25 und 26 zeigen die Anordnung von einem ersten und zweiten spaltbildenden Element 7, 9 gemäss den Figuren 14 bis 16 in einer Vorrichtung 1. Figur 25 zeigt hierbei einen Schnitt und Figur 26 eine Ansicht auf einen Schnitt. Die Vorrichtung 1 umfasst ein Gehäuse 2, welches ein erstes spaltbildendes Element 7 und ein zweites spaltbildendes Element 9 beinhaltet. In das Gehäuse 2 ist ein Einlass 3 ausgebildet. Die zu vermischenden Stoffe werden durch den Einlass 3 in den ersten Prozessbereich 4 eingeführt. Der erste Prozessbereich 4 umfasst des Weiteren Mahlkörper 16. Das Gehäuse 2 ist mit Mahlwerkzeugen 14 an der Gehäusewand ausgestattet. Korrespondierende Mahlwerkzeuge 14 sind am ersten spaltbildenden Element 7 ausgebildet. Das dispergierte Gemisch tritt von dem ersten Prozessbereich 4 durch Spalte 12, 13 in den zweiten Prozessbereich 5 über. Im zweiten Prozessbereich 5 ist ein Förderelement 18 ausgebildet, welches um Rotationsachse 11 rotiert. Weiterhin rotiert auch das erste spaltbildende Element 7 um Rotationsachse 11. Aus dem zweiten Prozessbereich 5 tritt das Gemisch durch den Auslass 6 aus dem Gehäuse aus. Die Spalten 12, 13 sind kleiner als der Durchmesser der Mahlkörper 16. Somit können keine Mahlkörper 16 in den zweiten Prozessbereich 5 geraten. Die Länge des ersten Prozessbereiches 15 entspricht im Wesentlichen der Länge des ersten spaltbildenden Elementes 7.

Die Ausführungsform der Vorrichtung 1 in den Figuren 27 und 28 entspricht im Wesentlichen der Ausführungsform der Figuren 25 und 26. Die Vorrichtung 1 umfasst jedoch zusätzlich ein Pumpengehäuse 21 einer Wasserringpumpe. Das Pumpengehäuse 21 ist auf dem Gehäuse 2 angeflanscht und umfasst einen Pumpeneinlass 23 und einen Pumpenauslass 22. Vom Pumpenauslass 22 wird Vorgemisch zum Einlass 3 der Vorrichtung gepumpt. Die Figur 27 zeigt hierbei einen Schnitt und die Figur 28 eine Ansicht auf einen Schnitt. Die Vorrichtung 1 weist im Gehäuse 2 in dieser Ausführungsform einen Einlasse 3 und einen Auslass 6 auf. Im Gegensatz zur Ausführungsform der Figuren 25 und 26 sind in dieser Ausführungsform keine Mahlhilfskörper vorhanden. Es ist jedoch selbstverständlich möglich diese einzufüllen falls dieses gewünscht ist. Der erste Prozessbereich erstreckt sich im Wesentlichen entlang des ersten spaltbildenden Elementes 7. Somit lässt sich ein hoher Durchsatz erzielen. Der Vorteil der gleichzeitigen Ausbildung eine Pumpe liegt insbesondere in der vereinfachten Steuerung.
Die Figuren 29 und 30 zeigen eine weitere Ausführungsform der Vorrichtung 1. Die Figur 29 zeigt hierbei einen Schnitt und die Figur 30 eine Ansicht auf einen Schnitt. Anstatt einer Wasserringpumpe wie in den Figuren 27 und 28 gezeigt, ist in dieser Ausführungsform eine Seitenkanalpumpe im Pumpengehäuse 21 angeordnet. Das Pumpengehäuse umfasst ebenfalls einen Pumpeneinlass 23 und einen Pumpenauslass 22. Das Vorgemisch wird vom Pumpenauslass 22 in den Einlass 3 der Vorrichtung gepumpt. Die Ausbildung der Vorrichtung abgesehen von dem Pumpengehäuse 21 entspricht im Wesentlichen der Ausführungsform in Fig. 25 und 26.

Figur 31 zeigt eine alternative Ausführungsform der Vorrichtung 1 in der sich die spaltbildenden Elemente 7, 9 nur über ein Teilbereich des ersten Prozessbereichs 4 erstrecken. Im ersten Prozessbereich 4 sind weiterhin Mahlwerkzeuge 14 in Form von Scheiben mit Löchern ausgebildet. Das erste spaltbildende Element 7 dreht sich um das zweite spaltbildende Element 9. Beide spaltbildende Elemente 7, 9 weisen jeweils Öffnungen 8, 10 auf. Das Gemisch fliesst vom ersten Prozessbereich 4 durch die Spalte 13 in den zweiten Prozessbereich 5.Das Gehäuse 2 weist weiterhin einen Einlass 3 und Auslässe 6 auf. Die Mahlwerkzeuge 14 sind auf eine Welle 26 angeordnet. Die Welle 26 umfasst eine Wellennut 27 in die Eingriffsnocken 28 des ersten spaltbildenden Elementes 7 eingreifen. Somit wird das erste spaltbildende Element durch die gleiche Welle wie die Mahlwerkzeuge 14 angetrieben.

## Patentansprüche

1. Vorrichtung (1) zum Mischen, insbesondere Dispergieren, umfassend
- ein Gehäuse (2) mit zumindest einem Einlass (3),
- einen ersten Prozessbereich (4) zum Mischen und insbesondere Dispergieren von zugeführten Stoffen, wobei die Stoffe durch den zumindest einen Einlass (3) in den ersten Prozessbereich (4) einführbar sind,
- einen zweiten Prozessbereich (5) zum Ableiten des Gemisches zu einem Auslass (6),
- ein erstes spaltbildendes Element (7), welches dem ersten Prozessbereich (4) zugeordnet ist und Öffnungen (8) umfasst, wobei das erstes spaltbildende Element (7) ein Rotor ist,
- ein zweites spaltbildendes Element (9), welches dem zweiten Prozessbereich (5) zugeordnet ist und mit dem ersten spaltbildenden Element (7) korrespondiert, wobei das zweite spaltbildende Element (9) Öffnungen (10) umfasst, wobei das zweite spaltbildende Element als statische Trennvorrichtung ausgebildet ist,
- wobei der Rotor relativ zu dem anderen spaltbildenden Element (9) um eine Rotationsachse (11) drehbar ausgebildet ist,
wobei die Öffnungen (8) des ersten spaltbildenden Elementes (7) und die Öffnungen (10) des zweiten spaltbildenden Elementes (9) derart angeordnet sind, dass sie sich nicht überlappen und dass ein Gemisch aus den zugeführten Stoffen durch die Öffnungen (8,10) in den beiden spaltbildenden Elementen (7,9) vom ersten (4) in den zweiten Prozessbereich (5) leitbar ist, wobei Materialübertritt von den Öffnungen des ersten spaltbildenden Elementes zu den Öffnungen des zweiten spaltbildende Elementes nur durch einen Spalt zwischen den Öffnungen möglich ist, und wobei am ersten spaltbildenden Element (7) und/oder am Gehäuse (2) Mahlwerkzeuge (14) angeordnet sind, die zur Dispersion der eingeführten Stoffe im ersten Prozessbereich (4) ausgebildet sind,
**dadurch gekennzeichnet, dass** sich die Öffnungen der spaltbildenden Elemente auf einer Länge von mindestens 50% des ersten spaltbildenden Elements im ersten Prozessbereich erstrecken.

2. Vorrichtung nach Anspruch 1, **dadurch gekennzeichnet, dass** zwischen dem Gehäuse (2) und dem ersten spaltbildenden Element (7) zumindest ein, bevorzugt zwei, bevorzugt dynamische, Spalte (12) gebildet sind.

3. Vorrichtung (1) nach einem der vorhergehenden Ansprüche, **dadurch gekennzeichnet, dass** das erste spaltbildende Element (7) das zweite spaltbildende Element (9) umgibt und zwischen beiden Elementen (7,9) ein Spalt (13) von maximal 3mm, bevorzugt 1,0mm und insbesondere bevorzugt 0,5mm ausgebildet ist.

4. Vorrichtung (1) nach einem der vorhergehenden Ansprüche, **dadurch gekennzeichnet, dass** sich das erste spaltbildende Element (7) entlang einer Länge (15) des ersten Prozessbereichs (4) im Wesentlichen vollständig erstreckt.

5. Vorrichtung (1) nach einem der vorhergehenden Ansprüche, **dadurch gekennzeichnet, dass** in den ersten Prozessbereich (4) Mahlkörper (16) einfüllbar sind, deren Weiterleitung in den zweiten Prozessbereich (5) durch dynamischen Spalte (12, 13) verhinderbar ist.

6. Vorrichtung nach einem der Ansprüche 1 bis 5, **dadurch gekennzeichnet, dass** die Öffnungen in der statischen Trennvorrichtung kleiner sind als der minimale Durchmesser der Mahlkörper.

7. Vorrichtung (1) nach einem der vorhergehenden Ansprüche, **dadurch gekennzeichnet, dass** beide spaltbildenden Elemente (7,9) zylindrisch oder konisch ausgebildet sind.

8. Vorrichtung nach einem der vorhergehenden Ansprüche, **dadurch gekennzeichnet, dass** das Gehäuse (2) ein Pumpengehäuse (21) umfasst oder dass das Gehäuse (2) mit einem Pumpengehäuse (21) verbunden ist, wobei in dem Pumpengehäuse (21) eine Pumpe angeordnet ist, wobei die Pumpe bevorzugt mit einer Welle angetrieben wird, die gleichzeitig eines der spaltbildenden Elemente (7,9) antreibt.

9. Vorrichtung nach einem der vorhergehende Ansprüche, **dadurch gekennzeichnet, dass** sich die Spalte (13) zwischen den spaltbildenden Elementen (7,9) auf einer Länge von mindesten 60%, insbesondere bevorzugt mindestens 70% der Länge des ersten spaltbildende Elementes (7) im ersten Prozessbereich (4) erstrecken.

10. Verfahren zum Dispergieren von Stoffen in einer Vorrichtung, bevorzugt einer Vorrichtung (1) gemäss den Ansprüchen 1 bis 9, umfassend die Schritte
- Einbringen von mindestens zwei Stoffen, bevorzugt eines Feststoffs und einer Flüssigkeit in einen ersten Prozessbereich (4) einer Vorrichtung (1),
- Mischen und insbesondere Dispergieren der mindestens zwei Stoffe im ersten Prozessbereich (4) zu einem Gemisch,
- Leiten des Gemisches durch einen Spalt (13), der zwischen einem ersten (7) und einem zweiten spaltbildenden Element (9) ausgebildet ist,
- wobei die spaltbildenden Elemente (7,9) Öffnungen (8,10) umfassen, die sich nicht überlappen und wobei die beiden spaltbildenden Elemente (7,9) sich relativ zueinander bewegen , und das Gemisch durch den Spalt (13) und die Öffnungen (8,10) von dem ersten Prozessbereich (4) in einen zweiten Prozessbereich (5) geleitet wird, wobei Materialübertritt von den Öffnungen des ersten spaltbildenden Elementes zu den Öffnungen des zweiten spaltbildende Elementes nur durch einen Spalt zwischen den Öffnungen möglich ist, wobei das erstes spaltbildende Element (7) ein Rotor ist und das zweite spaltbildende Element als statische Trennvorrichtung ausgebildet ist, und wobei am ersten spaltbildenden Element (7) und/oder am Gehäuse (2) Mahlwerkzeuge (14) angeordnet sind, die zur Dispersion der eingeführten Stoffe im ersten Prozessbereich (4) ausgebildet sind,
**dadurch gekennzeichnet, dass** sich die Öffnungen der spaltbildenden Elemente auf einer Länge von mindestens 50% des ersten spaltbildenden Elements im ersten Prozessbereich erstrecken.

11. Verfahren gemäss Anspruch 10, **dadurch gekennzeichnet, dass** das Gemisch weiterhin durch dynamische Spalte (12) zwischen dem ersten spaltbildenden Element (7) und einem Gehäuse (2) der Vorrichtung (1) geleitet wird.

12. Verfahren nach einem der Ansprüche 10 oder 11, **dadurch gekennzeichnet, dass** die Dispergierung im ersten Prozessbereich (4) durch Mahlkörper (16) und/oder Mahlwerkzeuge (14) erzielt wird.

13. Verfahren nach Anspruch 12, **dadurch gekennzeichnet, dass** die Dispergierung durch Mahlkörper (16) erzielt wird, die einen mindestens 1,5-mal, bevorzugt 2-mal, insbesondere bevorzugt 2,5-mal grösseren Durchmesser aufweisen als der grösste Spalt (12,13) als Querausdehnung (a) aufweist.

14. Verfahren nach einem der Ansprüche 10 bis 13, **dadurch gekennzeichnet, dass** das Gemisch durch mindestens 4, bevorzugt 20, insbesondere bevorzugt 100, Öffnungen in dem ersten spaltbildenden Element(7) wird und/oder das Gemisch durch mindestens 4, bevorzugt mindestens 50, insbesondere bevorzugt min. 200 Öffnungen im zweiten spaltbildenden Element (9) geleitet wird.

## Claims

1. Apparatus (1) for mixing, in particular dispersing, comprising:
- a housing (2) with at least one inlet (3),
- a first process area (4) for mixing and in particular dispersing supplied substances, wherein the substances can be introduced into the first process area (4) through the at least one inlet (3),
- a second process area (5) for discharging the mixture to an outlet (6),
- a first gap-forming element (7) associated with the first process area (4) and comprising openings (8), wherein the first gap-forming element (7) is a rotor,
- a second gap-forming element (9) which is assigned to the second process area (5) and corresponds to the first gap-forming element (7), the second gap-forming element (9) comprising openings (10), the second gap-forming element being designed as a static separating device,
- wherein the rotor is designed to be rotatable about an axis of rotation (11) relative to the other gap-forming element (9),
wherein
the openings (8) of the first gap-forming element (7) and the openings (10) of the second gap-forming element (9) are arranged in such a way that they do not overlap and that a mixture of the supplied materials is fed through the openings (8, 10) in the two gap-forming elements (7, 9) can be conducted from the first (4) into the second process area (5), whereby material transfer from the openings of the first gap-forming element to the openings of the second gap-forming element is only possible through a gap between the openings, and wherein grinding tools (14) are arranged on the first gap-forming element (7) and/or on the housing (2), which grinding tools are designed for dispersion of the introduced substances in the first process area (4), **characterised in that** the openings of the gap-forming elements extend over a length of at least 50% of the first gap-forming element in the first process area.

2. Apparatus according to claim 1, **characterised in that** at least one, preferably two, preferably dynamic gaps (12) are formed between the housing (2) and the first gap-forming element (7).

3. Apparatus (1) according to one of the preceding claims, **characterized in that** the first gap-forming element (7) surrounds the second gap-forming element (9) and a gap (13) of at most 3 mm, preferably 1.0 mm and in particular preferably 0.5 mm is formed between both elements (7, 9).

4. Apparatus (1) according to any of the preceding claims, **characterized in that** the first gap-forming element (7) extends substantially completely along a length (15) of the first process area (4).

5. Apparatus (1) according to one of the preceding claims, **characterised in that** grinding bodies (16) can be filled into the first process area (4), the transfer of which into the second process area (5) can be prevented by dynamic gaps (12, 13).

6. Apparatus according to one of claims 1 to 5, **characterised in that** the openings in the static separating device are smaller than the minimum diameter of the grinding bodies.

7. Apparatus (1) according to one of the preceding claims, **characterised in that** both gap-forming elements (7, 9) are cylindrical or conical.

8. Apparatus according to one of the preceding claims, **characterized in that** the housing (2) comprises a pump housing (21) or that the housing (2) is connected to a pump housing (21), a pump being arranged in the pump housing (21), the pump preferably being driven with a shaft which simultaneously drives one of the gap-forming elements (7, 9).

9. Apparatus according to one of the preceding claims, **characterized in that** the gaps (13) between the gap-forming elements (7, 9) extend over a length of at least 60%, in particular preferably at least 70% of the length of the first gap-forming element (7) in the first process area (4).

10. Method for dispersing substances in an apparatus, preferably an apparatus (1) according to claims 1 to 9, comprising the steps
- Introduction of at least two substances, preferably a solid and a liquid, into a first process area (4) of an apparatus (1),
- Mixing and especially dispersing of the at least two substances in the first process area (4) to form a mixture,
- Passing the mixture through a gap (13) formed between a first (7) and a second gap-forming element (9),
- wherein the gap-forming elements (7, 9) comprise openings (8, 10) which do not overlap and wherein the two gap-forming elements (7, 9) move relative to each other, and the mixture is conducted through the gap (13) and the openings (8, 10) from the first process area (4) into a second process area (5), wherein material transfer from the openings of the first gap-forming element to the openings of the second gap-forming element is only possible through a gap between the openings, the first gap-forming element (7) being a rotor and the second gap-forming element being designed as a static separating device, and grinding tools (14) being arranged on the first gap-forming element (7) and/or on the housing (2), which grinding tools are designed to disperse the introduced substances in the first process area (4), **characterized in that** the openings of the gap-forming elements extend over a length of at least 50% of the first gap-forming element in the first process area.

11. A method according to claim 10, **characterized in that** the mixture is further passed through dynamic gaps (12) between the first gap-forming element (7) and a housing (2) of the apparatus (1).

12. Method according to one of claims 10 or 11, **characterised in that** the dispersion in the first process area (4) is achieved by grinding bodies (16) and/or grinding tools (14) .

13. Method according to claim 12, **characterised in that** the dispersion is achieved by grinding bodies (16) which have a diameter at least 1.5 times, preferably 2 times, in particular preferably 2.5 times larger than the largest gap (12, 13) as transverse extension (a).

14. Method according to one of claims 10 to 13, **characterized in that** the mixture is passed through at least 4, preferably 20, in particular preferably 100, openings in the first gap-forming element (7) and/or the mixture is passed through at least 4, preferably at least 50, in particular preferably at least 200 openings in the second gap-forming element (9).

## Revendications

1. Appareil (1) pour le mélange, en particulier la dispersion, comprenant
- un logement (2) avec au moins une entrée (3),
- une première zone de traitement (4) pour le mélange et en particulier la dispersion des substances fournies, les substances pouvant être introduites dans la première zone de traitement (4) par l'intermédiaire d'au moins une entrée (3),
- une deuxième zone de traitement (5) pour le déchargement du mélange vers une sortie (6),
- un premier élément de clivage (7) associé à la première zone de traitement (4) et comprenant des ouvertures (8), dans lequel le premier élément de clivage (7) est un rotor,
- un deuxième élément de clivage (9) qui est associé à la deuxième zone de traitement (5) et qui correspond au premier élément de clivage (7), le deuxième élément de clivage (9) comportant des ouvertures (10), le deuxième élément de clivage étant conçu comme un dispositif de séparation statique,
- dans lequel le rotor est conçu pour pouvoir tourner autour d'un axe de rotation (11) par rapport à l'autre élément de clivage (9),
où
les ouvertures (8) du premier élément de clivage (7) et les ouvertures (10) du deuxième élément de clivage (9) sont disposées de telle sorte qu'elles ne se chevauchent pas et qu'un mélange des matériaux amenés est amené par les ouvertures (8, 10) des deux éléments de clivage (7, 9) peut être amené du premier (4) dans la deuxième zone de traitement (5), le transfert de matériau des ouvertures du premier élément de clivage aux ouvertures du deuxième élément de clivage n'étant possible que par un intervalle entre les ouvertures, et dans lequel des outils de broyage (14) sont disposés sur le premier élément de clivage (7) et/ou sur le logement (2), lesquels outils de broyage sont conçus pour la dispersion des substances introduites dans la première zone de traitement (4), **caractérisé en ce que** les ouvertures des éléments de clivage s'étendent sur une longueur d'au moins 50 % du premier élément de clivage dans la première zone de traitement.

2. Appareil selon la revendication 1, **caractérisé en ce qu'**au moins un, de préférence deux, de préférence des espaces dynamiques (12) sont formés entre le logement (2) et le premier élément de clivage (7).

3. Appareil (1) selon l'une des revendications précédentes, **caractérisé en ce que** le premier élément de clivage (7) entoure le deuxième élément de clivage (9) et un espace (13) de 3 mm au maximum, de préférence 1,0 mm et en particulier de préférence 0,5 mm est formé entre les deux éléments (7, 9) .

4. Appareil (1) selon l'une des revendications précédentes, **caractérisé en ce que** le premier élément de clivage (7) s'étend sensiblement complètement sur une longueur (15) de la première zone de traitement (4).

5. Appareil (1) selon l'une des revendications précédentes, **caractérisé en ce que** des corps de broyage (16) peuvent être introduits dans la première zone de traitement (4), dont le transfert dans la deuxième zone de traitement (5) peut être empêché par des espaces dynamiques (12, 13).

6. Appareil selon l'une des revendications 1 à 5, **caractérisé en ce que** les ouvertures du dispositif de séparation statique sont plus petites que le diamètre minimum des corps de broyage.

7. Appareil (1) selon l'une des revendications précédentes, **caractérisé en ce que** les deux éléments de clivage (7, 9) sont cylindriques ou coniques.

8. Appareil selon l'une des revendications précédentes, **caractérisé en ce que** le logement (2) comprend un carter de pompe (21) ou que le logement (2) est relié à un carter de pompe (21), une pompe étant disposée dans le carter de pompe (21), la pompe étant de préférence entraînée par un arbre qui entraîne simultanément l'un des éléments de clivage (7, 9).

9. Appareil selon l'une des revendications précédentes, **caractérisé en ce que** les clivages (13) entre les éléments de clivage (7, 9) s'étendent sur une longueur d'au moins 60%, en particulier de préférence d'au moins 70% de la longueur du premier élément de clivage (7) dans la première zone de traitement (4).

10. Procédé pour disperser des substances dans un appareil, de préférence un appareil (1) selon les revendications 1 à 9, comprenant les étapes
- Introduction d'au moins deux substances, de préférence un solide et un liquide, dans une première zone de traitement (4) d'un appareil (1),
- Mélange et surtout dispersion des au moins deux substances dans la première zone de traitement (4) pour former un mélange,
- Faire passer le mélange dans un espace (13) formé entre un premier (7) et un deuxième élément de clivage (9),
- dans lequel les éléments de clivage (7, 9) présentent des ouvertures (8, 10) qui ne se chevauchent pas et dans lequel les deux éléments de clivage (7, 9) se déplacent l'un par rapport à l'autre, et le mélange est conduit à travers l'espace (13) et les ouvertures (8, 10) de la première zone de traitement (4) dans une deuxième zone de traitement (5), dans lequel le transfert de matière des ouvertures du premier élément de clivage aux ouvertures du deuxième élément de clivage n'est possible que par un espace entre les ouvertures, le premier élément de clivage (7) étant un rotor et le deuxième élément de clivage étant conçu comme un dispositif de séparation statique, et des outils de broyage (14) étant disposés sur le premier élément de clivage (7) et/ou sur le logement (2), lesquels outils de broyage sont conçus pour disperser les substances introduites dans la première zone de traitement (4), **caractérisé en ce que** les ouvertures des éléments de clivage s'étendent sur une longueur d'au moins 50 % du premier élément de clivage dans la première zone de traitement.

11. Procédé selon la revendication 10, **caractérisé en ce que** le mélange est en outre passé à travers des espaces dynamiques (12) entre le premier élément de clivage (7) et un logement (2) de l'appareil (1).

12. Procédé selon l'une des revendications 10 ou 11, **caractérisé en ce que** la dispersion dans la première zone de traitement (4) est obtenue par des corps de broyage (16) et/ou des outils de meulage (14).

13. Procédé selon la revendication 12, **caractérisé en ce que** la dispersion est obtenue par des corps de broyage (16) qui ont un diamètre au moins 1,5 fois, de préférence 2 fois, en particulier de préférence 2,5 fois plus grand que l'interstice le plus grand (12, 13) en tant qu'extension transversale (a).

14. Procédé selon l'une des revendications 10 à 13, **caractérisé en ce que** le mélange est passé à travers au moins 4, de préférence 20, en particulier de préférence 100, ouvertures dans le premier élément de clivage (7) et/ou le mélange est passé à travers au moins 4, de préférence au moins 50, en particulier de préférence au moins 200 ouvertures dans le deuxième élément de clivage (9).
